# EUROPÄISCHE PATENTANMELDUNG

(11) **EP 3 851 784 A1**
(43) Veröffentlichungstag der Anmeldung: **21.07.2021**
(21) Anmeldenummer: 20213234.6
(22) Anmeldetag: 10.12.2020
(51) Int. Cl.: F41G 1/16, F41G 1/38

(54) **STELLVORRICHTUNG SOWIE UMKEHRSYSTEM UND ZIELFERNROHR HIERMIT**

(30) Priorität: 15.01.2020 DE 102020100858
(71) Anmelder: SCHMIDT & BENDER GmbH & Co. KG, 35444 Biebertal (DE)
(72) Erfinder: HÖLLER, Jonas Joachim, 35423 Lich (DE); HENNEMANN, Jörg, 35444 Biebertal (DE); TRUSHEIM, Benjamin, 35108 Allendorf / Eder (DE)
(74) Vertreter: Patentanwälte Olbricht Buchhold Keulertz

(57) **Zusammenfassung**

Die Erfindung betrifft eine Stellvorrichtung (1) zum mechanischen Einstellen von an die Stellvorrichtung (1) koppelbaren Bauteilen, insbesondere zum Verstellen einer Vergrößerung oder einer Abseheneinrichtung eines Zielfernrohrs (80), umfassend ein Einstellelement (20), das zur mechanischen Betätigung der Stellvorrichtung (1) durch eine Drehbewegung um einen begrenzten Drehwinkel (W) um eine Rotationsachse (A) drehbar an einem Basisteil (10) gelagert ist. Dabei weist die Stellvorrichtung (1) einen Winkelsensor (30) zur Erfassung des Drehwinkels (W) auf. Die Erfindung betrifft außerdem ein Umkehrsystem (60) sowie ein Zielfernrohr (80) jeweils mit einer solchen Stellvorrichtung (1).

## Beschreibung

Die Erfindung betrifft eine Stellvorrichtung gemäß dem Oberbegriff von Anspruch 1 sowie ein Umkehrsystem nach Anspruch 8 und ein Zielfernrohr nach Anspruch 9 jeweils mit einer solchen Stellvorrichtung.

Derartige Stellvorrichtungen finden bevorzugt Anwendung bei feinmechanischen Geräten wie optischen Instrumenten, Zielfernrohren und dergleichen. Beispielsweise ist in DE 297 207 37 U1 ein Zielfernrohr mit einem rohrförmigen Gehäusetubus beschrieben, das Tubusfassungen für ein Okular- und ein Objektiv(-system) aufweist. Dabei sind in einem Mittelrohr ein optisches Umkehrsystem und ein diesem zugeordnetes Absehen vorhanden, das an einem Doppelrohr in einer Fassung fest montiert ist. Ergänzend können auch weitere Linsen zur Korrektur verschiedener Bildfehler im Zielfernrohr angeordnet sein, so zum Beispiel Achromaten zur Farbfehlerbehebung.

Ein von dem Objektiv in einer objektivseitigen ersten Bildebene entworfenes Zwischenbild wird in einer okularseitigen zweiten Bildebene vergrößert abgebildet. Große Vergrößerungen erlauben nur eingeschränkte Sehfelder, welche insbesondere auf kurzen Distanzen keinen Überblick über einen größeren Bildausschnitt erlauben. Um auch diese Objekte effektiv ins Visier nehmen zu können, sieht der Stand der Technik eine variable Vergrößerung, den so genannten Zoom, vor. Zudem wird das anvisierte Objekt in der objektivseitigen ersten Bildebene seitenverkehrt und auf dem Kopf stehend abgebildet und muss deshalb aufgerichtet werden. Zur Aufrichtung des Bildes kommt deshalb ein Umkehrsystem innerhalb des Zielfernrohres zum Einsatz.

Außen sind in Umfangsabständen von 90 Grad wenigstens zwei Verstelltürme befestigt, die einen Rastring oder eine Stellkappe aufweisen, um das Absehen entsprechend der Zielentfernung und Wind einzustellen.

Zusätzlich ist ein Einstellring vorgesehen, durch dessen Zentrum der optische Pfad verläuft, und der relativ zum Gehäusetubus drehbar gelagert ist. Mit diesem Einstellring lassen sich die Positionen von zwei Linsenelementen des Umkehrsystems entlang des optischen Pfades einstellen, wodurch eine Vergrößerung des Zielfernrohrs erfolgt.

Damit weist das Zielfernrohr Stellvorrichtungen in Form der zwei Verstelltürme für die Absehenjustage und auch in Form eines Einstellrings für die Vergrößerungseinstellung auf. Die Einstellungen erfolgen alle unabhängig basierend auf Berechnungen, Tabellen und Erfahrungswerten des Schützen. Hierbei kann es schnell zu Fehlern kommen.

Ein weiteres Problem stellt Dunkelheit dar, weil dann die gewählte Einstellung an vorhandenen Skalen nicht ablesbar ist.

Je nachdem wo das Absehen entlang der optischen Achse angeordnet ist, hat die gewählte Vergrößerung einen Einfluss auf dessen Erscheinungsbild. Dies kann beispielsweise zu sehr starken oder sehr schwachen Linienstärken führen. Neben einer Zielmarke zur Anvisierung eines Zielobjektes kann das Absehen auch verschiedene Skalen, Texthinweise und andere optische Hilfsmittel beabstandet von der Zielmarke aufweisen. Vergrößert man nunmehr das Zentrum der Zielmarke rutschen solche Bestandteile an den sichtbaren Rand oder darüber hinaus. Entsprechend sind diese dann nicht mehr verfügbar. Bei unterschiedlichen Vergrößerungen werden unter Umständen auch unterschiedliche Bestandteile oder Zielmarken gewünscht.

Ziel der Erfindung ist es deshalb, eine Stellvorrichtung sowie Umkehrsysteme und Zielfernrohre hiermit bereitzustellen, die die Erfassung von Einstellungen durch den Bediener unterstützen und/oder die Bedienung vereinfachen, wobei die Lösung eine geringe mechanische Komplexität und geringe Kosten verursachen soll. Außerdem soll die Lösung einfach und komfortabel handhabbar bleiben und eine hohe Lebensdauer aufweisen.

Hauptmerkmale der Erfindung sind im kennzeichnenden Teil von Anspruch 1 sowie in den Ansprüchen 8 und 9 angegeben. Ausgestaltungen sind Gegenstand der Ansprüche 2 bis 7 und 10 bis 14.

Die Erfindung betrifft eine Stellvorrichtung zum mechanischen Einstellen von an die Stellvorrichtung koppelbaren Bauteilen, insbesondere zum Verstellen einer Vergrößerung oder einer Abseheneinrichtung eines Zielfernrohrs, umfassend ein Einstellelement, das zur mechanischen Betätigung der Stellvorrichtung durch eine Drehbewegung um einen begrenzten Drehwinkel um eine Rotationsachse drehbar an einem Basisteil gelagert ist, wobei die Stellvorrichtung einen Winkelsensor zur Erfassung des Drehwinkels aufweist.

Die bislang mechanisch wirkende Stellvorrichtung ist somit erfindungsgemäß um eine sensorische Erfassung des Drehwinkels erfasst. Diese sensorische Erfassung kann die manuelle Erfassung der Einstellung durch den Schützen, beispielsweise durch Sichtprüfung oder haptische Prüfung, ergänzen oder gar ersetzen. Sensorisch erfasste Daten lassen sich außerdem automatisiert weiterverwenden, beispielhaft durch Übertragung des erfassten Wertes an einen Ballistikrechner. Zur Erfassung des Drehwinkels sollen nicht nur Gradangaben verstanden werden, sondern sämtliche Parameter, die mit solchen Gradangaben korrelieren. Hierzu zählen beispielsweise elektrische Sensorwerte wie Widerstandswerte und Spannungswerte. Das Einstellelement kann beispielsweise ein Einstellring oder eine Einstellkappe sein.

Gemäß einer speziellen Ausgestaltung der Stellvorrichtung ist vorgesehen, dass der Winkelsensor ein Potentiometer mit einem Widerstandselement und einen entlang vom Widerstandselement bewegbaren Gleitkontakt aufweist, und dass die Stellvorrichtung eine Auswerteeinrichtung aufweist, wobei ein Widerstandswert des Potentiometers (mittelbar oder unmittelbar) mit dem Drehwinkel zwischen dem Einstellelement und dem Basisteil korreliert, und die Auswerteeinrichtung dazu ausgestaltet ist, den Widerstandswert auszuwerten.

Je nach Drehwinkel ändert sich der Widerstand des Widerstandselementes, sodass basierend auf einer Messung des Widerstands oder auch einer Spannung am Widerstandselement eine Position des bewegbaren Gleitkontaktes schließen lässt. Dessen Position wiederum korreliert mit dem Drehwinkel zwischen dem Einstellelement und dem Basisteil. Durch eine Kalibrierung lässt sich entsprechend auf den Drehwinkel zwischen dem Einstellelement und dem Basisteil schließen, um hierüber optional einen eingestellten Parameter zu bestimmen. Alternativ kann die Bestimmung des Drehwinkels übersprungen und direkt über eine Korrelation auf den eingestellten Parameter geschlossen werden. Alternativ ließe sich verfahrenstechnisch sogar jegliche Bestimmung überspringen und stattdessen direkt ein Einstellungsparameter berechnen, der entsprechend zum Einstellen ausgegeben würde.

Für einen Einsatz abseits von stationären Stromquellen, kann die Auswerteeinrichtung einen Energiespeicher aufweisen, insbesondere eine Batterie oder einen Akkumulator.

Gemäß einer Weiterbildung der Stellvorrichtung ist das Widerstandselement an einem aus der Gruppe Basisteil und Einstellelement angeordnet, sowie der Gleitkontakt am anderen aus der Gruppe Basisteil und Einstellelement angeordnet. Damit lässt sich die relative Position zwischen Basisteil und Einstellelement einfach erfassen.

Bevorzugt ist das Widerstandselement drehfest an einem aus der Gruppe Basisteil und Einstellelement angeordnet, sowie der Gleitkontakt drehfest am anderen aus der Gruppe Basisteil und Einstellelement angeordnet. Hierdurch ergibt sich eine einfache und zuverlässige Mechanik.

Besonders bevorzugt ist das Widerstandselement am Basisteil und der Gleitkontakt am Einstellelement angeordnet. Damit kann ohne erschwerte Schnittstellen eine ergänzende Elektronik mit dem Widerstandselement verbunden sein. Lediglich der Gleitkontakt, welcher keine Kabelverbindungen benötigt, ist ein bewegbares Bauteil.

Eine Weiterbildung der Stellvorrichtung sieht vor, dass die Auswerteeinrichtung drehfest relativ zum Widerstandelement angeordnet ist. Entsprechend einfach ist eine kabelgebundene Verbindung zwischen Auswerteeinrichtung und Widerstandelement realisierbar.

Eine vorteilhafte Ausgestaltung der Stellvorrichtung wird erzielt, wenn das Widerstandselement gekrümmt entlang einer Kreisbahn um die Rotationsachse ausgebildet ist. Hierdurch kann der Drehwinkel unmittelbar erfasst werden und das Zentrum der Stellvorrichtung ist frei für beispielsweise mechanische Stellglieder, wie sie bei seitlichen Verstelltürmen typisch sind, oder für einen optischen Pfad, wie er typischerweise durch einen Einstellring zur Veränderung der Vergrößerung verläuft.

Gemäß einer speziellen Ausgestaltung erstreckt sich das Widerstandselement um ein Winkelmaß gekrümmt entlang einer Kreisbahn um die Rotationsachse, wobei das Winkelmaß bevorzugt wenigstens 45 Grad, weiter bevorzugt wenigstens 90 Grad, noch weiter bevorzugt wenigstens 130 Grad und besonders bevorzugt wenigstens 180 Grad beträgt, und wobei das Winkelmaß bevorzugt höchstens 359 Grad, weiter bevorzugt höchstens 330 Grad, noch weiter bevorzugt höchstens 310 Grad und besonders bevorzugt höchstens 300 Grad beträgt. Damit kann der Drehwinkelsensor kompakt in die Stellvorrichtung integriert sein. Alternativ wären aber auch Ausführungen denkbar, bei denen der Drehwinkelsensor mehr als 360 Grad Drehwinkel erfassen kann.

Der begrenzte Drehwinkel sollte übrigens kleiner sein als ein Erfassungsbereich des Winkelsensors. Hierdurch kann jede mögliche Drehwinkelstellung erfasst werden. Außerdem werden Schäden am Winkelsensor vermieden.

Des Weiteren ist es von Vorteil, wenn die Begrenzung des Drehwinkels durch Anschläge zwischen dem Einstellelement und dem Basisteil ausgebildet ist. Hier lassen sich nämlich stabile Strukturen für die Anschläge bereitstellen.

In einem speziellen Fall der Stellvorrichtung ist vorgesehen, dass entlang der Rotationsachse ein optischer Pfad mit optischen Elementen ausgebildet ist. Diese Stellvorrichtung kann dann beispielsweise Teil eines Zielfernrohres oder eines Umkehrsystems sein.

Die Erfindung betrifft außerdem eine Umkehrsystem für ein optisches System mit einem ersten Linsenelement und einem zweiten Linsenelement, die entlang eines optischen Pfades angeordnet sind, wobei das Umkehrsystem eine Stellvorrichtung wie sie vor- und nachstehend beschrieben ist aufweist, und wobei das Einstellelement der Stellvorrichtung derart mit dem ersten Linsenelement gekoppelt ist, dass durch die Drehbewegung eine Position des ersten Linsenelements relativ zum zweiten Linsenelement mechanisch einstellbar ist. Mithin lässt sich mit dem Winkelsensor mittelbar oder unmittelbar auf die Stellung des ersten und/oder zweiten Linsenelementes schließen bzw. auf einen optischen Parameter, der mit dieser Stellung korreliert. Eine Eigenschaft des Umkehrsystems sollte sein, dass ein von einem optionalen Objektiv in einer ersten Bildebene entworfenes Zwischenbild aufgerichtet in der zweiten Bildebene abgebildet wird.

Bei einer besonderen Ausführungsform des Umkehrsystems ist das erste Linsenelement durch die Drehbewegung derart relativ zu dem zweiten Linsenelement mechanisch einstellbar, dass eine Vergrößerung veränderbar ist bzw. verändert wird. Mithin lässt sich mit dem Winkelsensor mittelbar oder unmittelbar auf die Stellung des ersten und/oder zweiten Linsenelementes schließen bzw. auch mittelbar oder unmittelbar auf die eingestellte Vergrößerung schließen.

Fernerhin betrifft die Erfindung ein Zielfernrohr mit optischen Elementen, die entlang eines optischen Pfades in einem Gehäusetubus angeordnet sind, wobei die optischen Elemente ein Absehen, ein Objektiv, ein Okular und zwischen dem Objektiv und dem Okular ein Umkehrsystem umfassen, wobei der optische Pfad eine erste Bildebene zwischen dem Objektiv und dem Umkehrsystem und eine zweite Bildebene zwischen dem Okular und dem Umkehrsystem aufweist. Das Zielfernrohr weist eine Stellvorrichtung wie sie vor- und nachstehend beschrieben ist auf, wobei das Basisteil drehfest am Gehäusetubus angeordnet oder Teil des Gehäusetubus ist. Das zum Einstellen an die Stellvorrichtung koppelbare Bauteil ist eines der optischen Elemente, wobei dieses optische Element zum mechanischen Einstellen an die Stellvorrichtung gekoppelt ist. Des Weiteren weist das Zielfernrohr eine Anzeigeeinrichtung auf, die dazu ausgestaltet ist, eine Information auszugeben, die von dem mit dem Winkelsensor erfassten Drehwinkel abhängt, und/oder eine Steuerungseinrichtung auf, die dazu ausgestaltet ist, eines oder mehrere der anderen optischen Elemente in Abhängigkeit von dem mit dem Winkelsensor erfassten Drehwinkel elektronisch einzustellen.

Damit wird der Nutzer des Zielfernrohres aktiv bei der Bedienung des Zielfernrohres unterstützt. Dies entweder durch die Information der Anzeigeeinrichtung oder die direkte Anpassung von weiteren Einstellungen, wenn die Einstellung mit der Stellvorrichtung geändert wird.

Gemäß einer näheren Ausgestaltung kann das optische Element, das zum mechanischen Einstellen an die Stellvorrichtung gekoppelt ist, das Umkehrsystem sein, wobei das Einstellelement der Stellvorrichtung derart mit dem Umkehrsystem gekoppelt ist, dass durch die Drehbewegung eine Position eines ersten Linsenelements des Umkehrsystems relativ zu einem zweiten Linsenelement des Umkehrsystems derart mechanisch einstellbar ist, dass eine Vergrößerung veränderbar ist bzw. verändert wird. Erfindungsgemäß lässt sich jetzt also mit dem Winkelsensor mittelbar oder unmittelbar auf die Stellung des ersten und/oder zweiten Linsenelementes schließen bzw. auf einen optischen Parameter, der mit dieser Stellung korreliert. Durch Bestimmung des Drehwinkels lässt sich durch eine entsprechende Kalibrierung insbesondere auf die aktuelle Vergrößerung des Umkehrsystems bzw. in Folge dessen des Zielfernrohrs schließen.

Optional kann die Anzeigeeinrichtung Anzeigemittel aufweist, die innerhalb des Gehäusetubus und/oder außerhalb des Gehäusetubus abzulesen sind. Die Anzeigemittel sind bevorzugt elektronische Displays.

In einer speziellen Ausführungsvariante ist das eine der anderen optischen Elemente das Absehen, wobei das Absehen in Abhängigkeit von dem mit dem Winkelsensor erfassten Drehwinkel elektronisch eingestellt wird.

Erfindungsgemäß kann auch vorgesehen sein, dass in Abhängigkeit von einer bestimmten Vergrößerung das Absehen eingestellt wird. Hierzu ist ein Winkelsensor nicht zwingend notwendig. Stattdessen ließe sich die Vergrößerung beispielsweise auch mittels einer Bestimmung der Positionen des ersten Linsenelements des Umkehrsystems und/oder des zweiten Linsenelements des Umkehrsystems bestimmen, bspw. mittels Linearen Positionssensoren, beispielsweise ein lineares Potentiometer.

Gemäß einer besonderen Ausgestaltung ist das elektronische Einstellen des Absehens in Abhängigkeit von dem mit dem Winkelsensor erfassten Drehwinkel ein elektronisches Einstellen des Absehens in Abhängigkeit der mechanisch eingestellten Vergrößerung. Damit lässt sich also in Abhängigkeit von der Vergrößerung automatisiert das Absehen anpassen.

Im Speziellen umfasst das elektronische Einstellen des Absehens ein Einstellen aus der folgenden Gruppe:
- ein Verschieben einer Zielmarke des Absehens auf eine optische Achse des optischen Pfads zu oder von dieser weg, wobei vorzugsweise ein Verschieben direkt in die optische Achse erfolgt; Vorteilhaft hieran ist das automatische Nachjustieren, wenn sich die optische Achse durch die Vergrößerungsverstellung relativ zur Zielmarke verschiebt;
- ein Verschieben von wenigstens einem graphischen Element des Absehens auf eine optische Achse des optischen Pfads zu oder von dieser weg; Vorteilhaft hieran ist, dass dieses graphische Element entsprechend der gewählten Vergrößerung günstig für den Nutzer positioniert ist;
- eine Erhöhung oder Verringerung von Strichstärken des Absehens; Vorteilhaft hieran ist, dass immer hinreichend erkennbare, jedoch nicht das Zielobjekt verdeckende Strukturen darstellbar sind;
- eine Anpassung von Maßstäben; Vorteilhaft hieran ist, dass für unterschiedliche Schussdistanzen geeignete Maßstäbe bereitstellbar sind, um die exakte Schussdistanz bestimmen zu können;
- eine Anpassung von Skaleneinteilungen; Auch hieran ist vorteilhaft, dass für unterschiedliche Schussdistanzen geeignete Skaleneinteilungen bereitstellbar sind, um die exakte Schussdistanz bestimmen zu können.

Optional kann das Absehen in der ersten Bildebene oder der zweiten Bildebene angeordnet sein. Je nachdem in welcher dieser Bildebenen das Absehen sitzt, kommt den Einstellungsoptionen eine hohe oder niedrigere Bedeutung zu.

Besondere Vorzüge hat die Erfindung, wenn das Absehen wenigstens ein elektronisch eingeblendetes graphisches Element aufweist. Solche lassen sich nämlich auf einfache Weise automatisiert elektronisch anpassen, ändern oder austauschen. Hierzu kann eine Anzeigevorrichtung zur Erzeugung elektronisch erzeugter Bilddaten vorgesehen sein. Eine solche kann einen Strahlenteiler aufweisen, mit dem die elektronisch erzeigten Bilddaten in den optischen Pfad eingespeist werden können. Optional kann man den Strahlenteiler so ausrichten und ausgestalten, dass die elektronisch erzeigten Bilddaten direkt Richtung okular gelenkt werden, also zum Betrachter. Alternativ kann jedoch auch eine Projektion auf eine Matt- oder Streuscheibe geworfen werden. Der Betrachter blickt dann auf die dort visualisierte Grafik. Solch eine optionale Matt- oder Streuscheibe ist bevorzugt in der ersten oder zweiten Bildebene angeordnet.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: eine erste perspektivische Explosionsdarstellung einer Stellvorrichtung;
- Fig. 2: eine zweite perspektivische Explosionsdarstellung einer Stellvorrichtung;
- Fig. 3: eine perspektivische Ansicht eines Zielfernrohrs mit Umkehrsystem und einer Stellvorrichtung; und
- Fig. 4: einen Längsschnitt durch ein weiteres Zielfernrohr mit Umkehrsystem und einer Stellvorrichtung.

In den Fig. 1 **und** 2 erkennt man eine Stellvorrichtung aus unterschiedlichen Perspektiven, wobei zur Erläuterung der Einzelteile eine Explosionsdarstellung gewählt wurde. Die Stellvorrichtung 1 ist zum mechanischen Einstellen von an die Stellvorrichtung 1 koppelbaren Bauteilen, insbesondere zum Verstellen einer Vergrößerung eines Zielfernrohrs 80 ausgebildet. Die Stellvorrichtung 1 weist ein Einstellelement 20 in Form eines Einstellrings 21 auf, der zur mechanischen Betätigung der Stellvorrichtung 1 durch eine Drehbewegung um einen begrenzten Drehwinkel W um eine Rotationsachse A drehbar an einem Basisteil 10 gelagert ist.

Außerdem weist die Stellvorrichtung 1 einen Winkelsensor 30 zur Erfassung des Drehwinkels W auf. Dieser Winkelsensor 30 ist ein Potentiometer 31 mit einem Widerstandselement 32 und einem entlang vom Widerstandselement 32 bewegbaren Gleitkontakt 33. Das Widerstandselement 32 ist drehfest am Basisteil 10 und der Gleitkontakt 33 drehfest am Einstellelement 20 angeordnet ist. Durch letzteres dreht sich der Gleitkontakt 33 entsprechend einer Drehung des Einstellelementes 20 bzw. des Einstellrings 21 mit.

Das Widerstandselement 32 erstreckt sich gekrümmt entlang einer Kreisbahn um die Rotationsachse A, dies insbesondere um ein Winkelmaß das größer als 210 Grad aber kleiner als 360 Grad ist. Der begrenzte Drehwinkel W ist etwas kleiner als der Erfassungsbereich des Winkelsensors 30 und wird insbesondere durch Anschläge zwischen dem Einstellelement 20 und dem Basisteil 10 definiert.

Ferner weist die Stellvorrichtung 1 eine Auswerteeinrichtung 40 auf, die im Gehäuse eines Okulars 93 untergebracht ist. Hierdurch ist die Auswerteeinrichtung 40 auch drehfest relativ zum Widerstandelement 31 angeordnet. Diese Auswerteeinrichtung wird mittels eines Energiespeichers in einem Batteriefach 41 am Gehäuse des Okulars 93 mit elektrischer Energie versorgt. Ein Widerstandswert des Potentiometers 31 korreliert unmittelbar mit dem Drehwinkel W zwischen dem Einstellelement 20 und dem Basisteil 10. Mittels der Auswerteeinrichtung 40, die hierzu mit dem Winkelsensor 30 verbunden ist, lässt sich der Widerstandswert des Potentiometers 31 auswerten. Insbesondere ändert sich je nach Drehwinkel W der Widerstand, sodass sich basierend auf einer Messung dieses Widerstands oder auch einer Spannung am Widerstandselement 32 auf eine Position des bewegbaren Gleitkontaktes 33 schließen lässt. Dessen Position wiederum korreliert mit dem Drehwinkel W zwischen dem Einstellelement 20 und dem Basisteil 10. Durch eine Kalibrierung lässt sich entsprechend auf den Drehwinkel W zwischen dem Einstellelement 20 und dem Basisteil 10 schließen, um hierüber optional einen eingestellten Parameter zu bestimmen. Alternativ kann die Bestimmung des tatsächlichen Drehwinkels W bei dessen Auswertung übersprungen und direkt über eine Korrelation auf den eingestellten Parameter geschlossen werden. Alternativ ließe sich verfahrenstechnisch sogar jegliche tatsächliche Bestimmung überspringen und mittels der Auswertung direkt ein Einstellungsparameter berechnen, der entsprechend zum Einstellen ausgegeben würde.

Wie angedeutet, ist vorliegend entlang der Rotationsachse A ein optischer Pfad P mit optischen Elementen 90, insbesondere dem Okular 93 und dem Umkehrsystem 60 ausgebildet.

Wie eine solche Stellvorrichtung 1 in ein Zielfernrohr 80 eingebettet ist, erkennt man in den Zusammenbauten der **Fig. 3** **und** **4****.** Hier ist jeweils gezeigt, in Fig. 3 nur von außen und in Fig. 4 im Längsschnitt, dass optische Elementen 90 entlang eines optischen Pfades P in einem Gehäusetubus 81 angeordnet sind. Insbesondere die äußere Form des Gehäusetubus unterscheidet sich zwischen den zwei unterschiedlichen gezeigten Zielfernrohren 80, weswegen sich insbesondere die optischen Parameter den unterschiedlichen Linsen unterscheiden, was jedoch für die Erfindung unerheblich ist. Zu den optischen Elementen 90 gehören ein Absehen 91, ein Objektiv 92, ein Okular 93 und zwischen dem Objektiv 92 und dem Okular 93 ein Umkehrsystem 60. Der optische Pfad P weist eine angedeutete erste Bildebene BE1 zwischen dem Objektiv 92 und dem Umkehrsystem 60 sowie eine zweite Bildebene BE2 zwischen dem Okular 93 und dem Umkehrsystem 60 auf. Die Bildebenen BE1 und BE2 sind rein virtueller Natur, wenngleich auch optische Elemente in oder an den Bildebenen BE1, BE2 positioniert sein können. Ein von dem Objektiv 92 in der ersten Bildebene BE1 entworfenes Zwischenbild wird aufgerichtet in der zweiten Bildebene BE2 abgebildet. In dieser zweiten Bildebene sitzt das Absehen 91, das teilweise oder vollständig durch eine digitale Einblendung erzeugt wird. Zu dem Absehen 91 zählen neben einer Zielmarke auch sämtliche sonstigen Informationen, die in der gleichen Ebene eingeblendet werden. Für die digitale Einblendung ist in Fig. 4 erkennbar, dass eine elektronische Anzeigeeinrichtung 95 seitlich vom optischen Pfad P angeordnet ist und mit Hilfe eines Strahlenteilers 94 elektronisch generierte Bilddaten in den optischen Pfad P einspiegelt. Optional kann das Absehen 91 komplett in der ersten Bildebene BE 1 angeordnet sein, oder es können Bestandteile des Absehens 91 auf die erste Bildebene BE1 und die zweite Bildebene BE2 verteilt angeordnet sein.

Die Zielfernrohre 80 der Fig. 3 und 4 verfügen wie erwähnt über eine Stellvorrichtung 1 entsprechend den Darstellungen nach den Fig. 1 und 2. Das Basisteil 10 ist drehfest am Gehäusetubus 81 angeordnet bzw. Teil des Gehäusetubus 81, je nachdem ob man das Gehäuse des Okulars 93 hinzuzählt oder nicht. Das zum Einstellen an die Stellvorrichtung 1 koppelbare Bauteil ist das Umkehrsystem 60, welches also zum mechanischen Einstellen an die Stellvorrichtung 1 gekoppelt ist. Durch die Drehbewegung des Einstellelements 20 wird eine Position eines ersten Linsenelements 61 des Umkehrsystems 60 relativ zu einem zweiten Linsenelement 62 des Umkehrsystems 60 derart mechanisch eingestellt, dass eine Vergrößerung verändert wird. Hierzu weist ein Innenrohr des Umkehrsystems eine Steuerkurve aus, welche Teil eines Kurvengetriebes ist. Wenigstens eines aus dem ersten und zweiten Linsenelement 61, 62, vorzugsweise jedoch beide, werden zur Änderung der Vergrößerung entlang dem optischen Pfad P verschoben.

Optional kann das Zielfernrohr 80 eine Anzeigeeinrichtung aufweisen, die dazu ausgestaltet ist, eine Information auszugeben, die von dem mit dem Winkelsensor 30 erfassten Drehwinkel W abhängt. Dabei handelt es sich vorzugsweise um Vergrößerungswert (Zoomfaktor), welcher außerdem bevorzugt in der zweiten Bildebene BE2 eingeblendet wird. Hier ist er dann Teil des Absehens 91 und kann innerhalb des Gehäusetubus 81 abgelesen werden.

Alternativ oder ergänzend kann das Zielfernrohr 80 auch eine Steuerungseinrichtung 82 aufweisen, die dazu ausgestaltet ist, eines oder mehrere der anderen optischen Elemente 90 in Abhängigkeit von dem mit dem Winkelsensor 30 erfassten Drehwinkel W elektronisch einzustellen. Hier handelt es sich um das Absehen 91, das in Abhängigkeit von dem mit dem Winkelsensor 30 erfassten Drehwinkel W elektronisch eingestellt wird. Durch Veränderung der Vergrößerung mit dem Einstellelement 20 und/oder weiteren Verstellungen mit einem seitlichen Verstellturm 22 zur Seitenwindkorrektur oder einem Höhenverstellturm 23 zur Anpassung an die Schussdistanz kann die Zielmarke des Absehens 91 nämlich versetzt zum optischen Pfad P platziert sein, was durch das elektronische Einstellen unmittelbar automatisch korrigierbar ist.

Alternativ oder ergänzend zu der Auswertung des Einstellrings 21 können entsprechend auch die Drehwinkel der Verstellkappen des seitlichen Verstellturms 22 und/oder des Höhenverstellturms 23 erfasst werden.

Vor allem wenn das Absehen 91 abweichend zur vorliegenden Ausführung in der ersten Bildebene BE1 angeordnet ist, wird dieses beim Einstellen mit dem Einstellring 21 mitvergrößert, sodass Anpassungen des Absehens 91 hinsichtlich von Strichstärken, ein Verschieben von wenigstens einem graphischen Element des Absehens 91 auf eine optische Achse des optischen Pfads P zu oder von dieser weg; ein Anpassen von Maßstäben und/oder Skalen hilfreich sein kann.

Die Erfindung ist nicht auf eine der vorbeschriebenen Ausführungsformen beschränkt, sondern in vielfältiger Weise abwandelbar.

Sämtliche aus den Ansprüchen, der Beschreibung und der Zeichnung hervorgehenden Merkmale und Vorteile, einschließlich konstruktiver Einzelheiten, räumlicher Anordnungen und Verfahrensschritten, können sowohl für sich als auch in den verschiedensten Kombinationen erfindungswesentlich sein.

**Bezugszeichenliste**

| | | | |
|---|---|---|---|
| 1 | Stellvorrichtung | 62 | zweites Linsenelement |
| | | | |
| 10 | Basisteil | 80 | Zielfernrohr |
| | | 81 | Gehäusetubus |
| 20 | Einstellelement | 82 | Steuerungseinrichtung |
| 21 | Einstellring | | |
| 22 | seitlicher Verstellturm | 90 | optisches Element |
| 23 | Höhenverstellturm | 91 | Absehen |
| | | 92 | Objektiv |
| | | 93 | Okular |
| 30 | Winkel sensor | 94 | Strahlenteiler |
| 31 | Potentiometer | 95 | Anzeigeeinrichtung |
| 32 | Widerstandselement | | |
| 33 | Gleitkontakt | A | Rotationsachse |
| | | BE1 | erste Bildebene |
| 40 | Auswerteeinrichtung | BE2 | zweite Bildebene |
| 41 | Batteriefach | P | optischer Pfad |
| | | W | Drehwinkel |
| 60 | Umkehrsystem | | |
| 61 | erstes Linsenelement | | |

## Patentansprüche

1. **Stellvorrichtung** (1) zum mechanischen Einstellen von an die Stellvorrichtung (1) koppelbaren Bauteilen, insbesondere zum Verstellen einer Vergrößerung oder einer Abseheneinrichtung eines Zielfernrohrs (80), umfassend ein Einstellelement (20), das zur mechanischen Betätigung der Stellvorrichtung (1) durch eine Drehbewegung um einen begrenzten Drehwinkel (W) um eine Rotationsachse (A) drehbar an einem Basisteil (10) gelagert ist, **dadurch gekennzeichnet, dass** die Stellvorrichtung (1) einen Winkelsensor (30) zur Erfassung des Drehwinkels (W) aufweist.

2. Stellvorrichtung (1) nach Anspruch 1, **dadurch gekennzeichnet, dass** der Winkelsensor (30) ein Potentiometer (31) mit einem Widerstandselement (32) und einen entlang vom Widerstandselement (32) bewegbaren Gleitkontakt (33) aufweist, und dass die Stellvorrichtung (1) eine Auswerteeinrichtung (40) aufweist, wobei ein Widerstandswert des Potentiometers (31) mit dem Drehwinkel (W) zwischen dem Einstellelement (20) und dem Basisteil (10) korreliert, und die Auswerteeinrichtung (40) dazu ausgestaltet ist, den Widerstandswert auszuwerten.

3. Stellvorrichtung (1) nach Anspruch 2, **dadurch gekennzeichnet, dass** das Widerstandselement (32) an einem aus der Gruppe Basisteil (10) und Einstellelement (20) angeordnet ist, sowie der Gleitkontakt (33) am anderen aus der Gruppe Basisteil (10) und Einstellelement (20) angeordnet ist.

4. Stellvorrichtung (1) nach einem der Ansprüche 2 bis 3, **dadurch gekennzeichnet, dass** die Auswerteeinrichtung (40) drehfest relativ zum Widerstandelement (31) angeordnet ist.

5. Stellvorrichtung (1) nach einem der Ansprüche 2 bis 4, **dadurch gekennzeichnet, dass** das Widerstandselement (32) gekrümmt entlang einer Kreisbahn um die Rotationsachse (A) ausgebildet ist.

6. Stellvorrichtung (1) nach einem der Ansprüche 2 bis 5, **dadurch gekennzeichnet, dass** sich das Widerstandselement (32) um ein Winkelmaß gekrümmt entlang einer Kreisbahn um die Rotationsachse (A) erstreckt, wobei das Winkelmaß bevorzugt wenigstens 45 Grad, weiter bevorzugt wenigstens 90 Grad, noch weiter bevorzugt wenigstens 130 Grad und besonders bevorzugt wenigstens 180 Grad beträgt, und wobei das Winkelmaß bevorzugt höchstens 359 Grad, weiter bevorzugt höchstens 330 Grad, noch weiter bevorzugt höchstens 310 Grad und besonders bevorzugt höchstens 300 Grad beträgt.

7. Stellvorrichtung (1) nach einem der vorhergehenden Ansprüche, **dadurch gekennzeichnet, dass** entlang der Rotationsachse (A) ein optischer Pfad (P) mit optischen Elementen ausgebildet ist.

8. **Umkehrsystem** (60) für ein optisches System mit einem ersten Linsenelement (61) und einem zweiten Linsenelement (62), die entlang eines optischen Pfades (P) angeordnet sind, **dadurch gekennzeichnet, dass** das Umkehrsystem (60) eine Stellvorrichtung (1) nach einem der vorhergehenden Ansprüche aufweist, wobei das Einstellelement (20) der Stellvorrichtung (1) derart mit dem ersten Linsenelement (61) gekoppelt ist, dass durch die Drehbewegung eine Position des ersten Linsenelements (61) relativ zum zweiten Linsenelement (62) mechanisch einstellbar ist.

9. **Zielfernrohr** (80) mit optischen Elementen (90), die entlang eines optischen Pfades (P) in einem Gehäusetubus (81) angeordnet sind,
wobei die optischen Elemente (90) ein Absehen (91), ein Objektiv (92), ein Okular (93) und zwischen dem Objektiv (92) und dem Okular (93) ein Umkehrsystem (60) umfassen,
wobei der optische Pfad (P) eine erste Bildebene (BE1) zwischen dem Objektiv (92) und dem Umkehrsystem (60) und eine zweite Bildebene (BE2) zwischen dem Okular (93) und dem Umkehrsystem (60) aufweist,
**dadurch gekennzeichnet, dass** das Zielfernrohr (80) eine Stellvorrichtung (1) nach einem der Ansprüche 1 bis 7 aufweist,
wobei das Basisteil (10) drehfest am Gehäusetubus (81) angeordnet oder Teil des Gehäusetubus (81) ist,
wobei das zum Einstellen an die Stellvorrichtung (1) koppelbare Bauteil eines der optischen Elemente (90) ist, wobei dieses optische Element (90) zum mechanischen Einstellen an die Stellvorrichtung (1) gekoppelt ist, und **dadurch gekennzeichnet, dass** das Zielfernrohr (80)
a) eine Anzeigeeinrichtung aufweist, die dazu ausgestaltet ist, eine Information auszugeben, die von dem mit dem Winkelsensor (30) erfassten Drehwinkel (W) abhängt; und/oder
b) eine Steuerungseinrichtung (82) aufweist, die dazu ausgestaltet ist, eines oder mehrere der anderen optischen Elemente (90) in Abhängigkeit von dem mit dem Winkelsensor (30) erfassten Drehwinkel (W) elektronisch einzustellen.

10. Zielfernrohr (80) nach Anspruch 9, **dadurch gekennzeichnet, dass** das optische Element (90), das zum mechanischen Einstellen an die Stellvorrichtung (1) gekoppelt ist, das Umkehrsystem (60) ist, wobei das Einstellelement (20) der Stellvorrichtung (1) derart mit dem Umkehrsystem (60) gekoppelt ist, dass durch die Drehbewegung eine Position eines ersten Linsenelements (61) des Umkehrsystems (60) relativ zu einem zweiten Linsenelement (62) des Umkehrsystems (60) derart mechanisch einstellbar ist, dass eine Vergrößerung veränderbar ist.

11. Zielfernrohr (80) nach Anspruch 9 b) oder Anspruch 10 in Kombination mit Anspruch 9 b), **dadurch gekennzeichnet, dass** das eine der anderen optischen Elemente (90) das Absehen (91) ist, wobei das Absehen (91) in Abhängigkeit von dem mit dem Winkelsensor (30) erfassten Drehwinkel (W) elektronisch eingestellt wird.

12. Zielfernrohr (80) nach den Ansprüchen 10 und 11, **dadurch gekennzeichnet, dass** das elektronische Einstellen des Absehens (91) in Abhängigkeit von dem mit dem Winkelsensor (30) erfassten Drehwinkel (W) ein elektronisches Einstellen des Absehens (91) in Abhängigkeit der mechanisch eingestellten Vergrößerung ist.

13. Zielfernrohr (80) nach Anspruch 12, **dadurch gekennzeichnet, dass** das elektronische Einstellen des Absehens (91) ein Einstellen aus der folgenden Gruppe ist:
- ein Verschieben einer Zielmarke des Absehens (91) auf eine optische Achse des optischen Pfads (P) zu oder von dieser weg;
- ein Verschieben von wenigstens einem graphischen Element des Absehens (91) auf eine optische Achse des optischen Pfads (P) zu oder von dieser weg;
- eine Erhöhung oder Verringerung von Strichstärken des Absehens (91);
- eine Anpassung von Maßstäben;
- eine Anpassung von Skaleneinteilungen.

14. Zielfernrohr (80) nach einen Ansprüchen 9 bis 13, **dadurch gekennzeichnet, dass** das Absehen (91) wenigstens ein elektronisch eingeblendetes graphisches Element aufweist.
